# EUROPÄISCHE PATENTSCHRIFT

(11) **EP 0 813 374 B1**
(45) Veröffentlichungstag und Bekanntmachung des Hinweises auf die Patenterteilung: **14.07.1999**
(21) Anmeldenummer: 96905823.9
(22) Anmeldetag: 29.02.1996
(51) Int. Cl.: A46B 9/00

(54) **BORSTENWARE WIE BÜRSTE, PINSEL OD. DGL.**
ARTICLE WITH BRISTLES, SUCH AS BRUSH, PAINT BRUSH OR THE LIKE
ARTICLES DE BROSSERIE TELS QUE BROSSES, PINCEAUX OU SIMILAIRES

(30) Priorität: 03.03.1995 DE 19507364
(43) Veröffentlichungstag der Anmeldung: 29.12.1997
(73) Patentinhaber: CORONET-WERKE GmbH, 69479 Wald-Michelbach (DE)
(72) Erfinder: WEIHRAUCH, Georg, D-69483 Wald-Michelbach (DE)
(74) Vertreter: Lichti, Heiner, Dipl.-Ing.
(86) Internationale Anmeldenummer: EP9600822
(87) Internationale Veröffentlichungsnummer: WO9627308

(56) Entgegenhaltungen:
- EP-A- 0 060 592
- WO-A-82/00406
- DE-A- 2 757 046
- DE-A- 3 116 189
- DE-A- 3 835 379

## Beschreibung

Die Erfindung betrifft eine Borstenware, z.B. Bürste, Pinsel od. dgl., die während des Gebrauchs Feuchtigkeit ausgesetzt ist und einen Borstenträger und einen Borstenbesatz aufweist, der zumindest teilweise aus einzeln stehenden Kunststoffborsten besteht.

Borstenwaren, die der Feuchtigkeit ausgesetzt sind, sei es daß sie zu Reinigungszwecken in feuchter Atmosphäre eingesetzt werden, z.B. Zahnbürsten, oder aber zum Auftragen feuchter Medien dienen, z.B. Pinsel, trocknen nach Gebrauch nur unzureichend ab, weil die Borsten zu Bündeln zusammengefaßt sind und sich die Feuchtigkeit in den engen Kapillaren zwischen den Borsten lange hält. Diese feuchte Atmosphäre bildet ideale Voraussetzungen für das Einnisten und für das Wachstum von Bakterien und Mikroben. Dieser nachteilige Effekt wird noch unterstützt durch Schmutzpartikel oder Reste von Auftragsmitteln, die sich in den engen Kapillaren festsetzen und auch bei intensiven Reinigungsbemühungen nur unzureichend entfernt werden können, da die Borsten im Wurzelbereich zu eng stehen. Diese negativen Effekte werden noch unterstützt dadurch, daß bei vielen Bürstenkonstruktionen der Borstenträger mit Ausnehmungen versehen ist, in die die Borstenbündel eingesetzt sind. In diesen Kavitäten kleinsten Querschnitts setzen sich Bakterien besonders leicht fest, wie auch Schmutzpartikel und Reste von Auftragsmitteln dort nicht zu entfernen sind.

Diese nachteiligen Effekte werden bei Zahnbürsten in besonderem Ausmaß festgestellt, da bei diesen Bürsten das Bestreben dahin geht, Borsten mit kleinstmöglichem Durchmesser in enger Pressung innerhalb des Bündels einzusetzen mit der Folge, daß die Kapillaren und Kavitäten besonders eng sind. Hinzu kommt, daß trotz Verwendung hochwertiger Kunststoffe für die Borsten, z.B. Polyamide, Feuchtigkeit auch in das Borstenmaterial eindringt und beim Abtrocknen nicht oder nur unzureichend abgegeben wird. Dies äußerst sich in einer Veränderung der Festigkeitseigenschaften der Borste. Die Borste verliert an Steifigkeit und damit an Wiederaufrichtungsvermögen, so daß die Reinigungswirkung nicht mehr der des Ursprungszustandes entspricht.

Die vorgenannten Nachteile treten bei Zahnbürsten dann besonders nachteilig in Erscheinung, wenn die aus zahnmedizinischen Gründen empfohlenen Putzintervalle (dreimal am Tag) eingehalten werden, da die dazwischen liegende Zeit nicht ausreicht, um ein vollständiges Abtrocknen der Borsten, vor allem im trägernahen Bereich, zu ermöglichen.

In Erkenntnis dieser hygienischen Probleme ist man früh daran gegangen, bei der Befestigung der Borsten am Borstenträger Fügeverfahren aus der Kunststofftechnologie einzusetzen, um insbesondere Hohlräume am Borstenträger im Bereich des Borstenansatzes zu vermeiden. Hierzu zählt insbesondere das Verschweißen von Borsten und Borstenträger (EP 0 165 546) und das Einspritzen der Borsten in den Träger (DE 1 532 809). In Verbindung mit dem Verschweißen (EP 0 165 546) ist auch schon vorgeschlagen worden, den Borstenbesatz nicht nur aus Bündeln zu bilden, sondern daneben auch einzeln stehende Borsten in dichter Anordnung vorzusehen. Dabei wird insbesondere der Zweck verfolgt, den Borstenbesatz so zu gestalten, daß der bereichsweise unterschiedlich starken Abnutzung Rechnung getragen wird. Auch ist damit eine Anpassung der verschiedenen Bereiche des Borstenbesatzes an unterschiedliche Gebrauchsfunktionen (Reinigung, Massage od. dgl.) möglich.

Diesen unterschiedlichen Gebrauchsfunktionen trägt eine andere bekannte Ausführung Rechnung (GB 2 035 076), bei der im Längsmittelbereich des Borstenträgers Borstenbündel angeordnet sind, während beiderseits des Längsmittelbereichs Reihen von Kunststoffstiften unterschiedlicher Gestaltung vorgesehen sind, wobei der Bürstenkopf außerdem in Richtung beider Achsen gekrümmt ist. Auf diese Weise sollen die Borsten nur an den Zahnpartien wirksam werden, während die demgegenüber relativ weichen Kunststoffstifte vornehmlich eine Massagewirkung auf die Gingiva ausüben sollen. Abgesehen von der komplizierten Fertigung einer solchen Zahnbürste, wird weder im Bereich des Borstenbesatzes das hygienische Problem gelöst, noch genügt sie modernen zahnmedizinischen Erkenntnissen für eine effektive Reinigung der Zähne und eine ausreichende Massage des Zahnfleischs, indem die Bürste nicht vom Zahnfleisch zu den Zähnen (rot nach weiß) geführt werden kann.

Die geschilderten hygienischen Probleme sollen bei einer weiteren bekannten Ausführung (EP 0 060 592) dadurch behoben werden, daß der Borstenbesatz nicht aus Bündeln, sondern aus Einzelborsten besteht, die am Träger und untereinander durch thermische Verfahren, insbesondere durch Lasertechnik miteinander verbunden werden. Dabei liegen die Borsten auch an ihrem trägerseitigen Ende frei, indem der Borstenträger eine große Aussparung entsprechend dem Umriß des Borstenbesatzes aufweist und die Borsten in diese Aussparung eingesetzt sind derart, daß sie an der Rückseite des Trägers freiliegen. Die Borsten selbst sollen untereinander nur im Bereich dieser Aussparung und nur im Bereich ihrer einander tangierenden Mantelflächen verbunden sein. Damit soll gewährleistet sein, daß zwischen den Borsten durchgehende Kapillaren verbleiben. Diese Kapillaren sollen es angeblich ermöglichen, Bakterien und Plaque-Reste abzusaugen. Wie dies im einzelnen geschehen soll und welche physikalischen Kräfte hierfür anzuwenden sind, läßt die Druckschrift offen. Entscheidend ist aber, daß die Borsten an den Mantelflächen einander anliegen müssen, um sie an den Mantelflächen miteinander verbinden zu können. Dies bedeutet aber, daß letztendlich die gleiche enge Borstenpackung vorhanden ist, wie in einem Bündel, denn auch dort liegen die Borsten an den Mantelflächen nur linienförmig einander an. Es bilden sich also die gleichen Kapillaren aus, wie bei einem Borstenbündel. Hinzukommt, daß das Einnisten und Wachstum von Bakterien nicht nur an einer Seite, sondern an beiden Seiten des Borstenträgers möglich ist.

Bei einer anderen bekannten Ausführung für beliebige Bürsten (WO 82/00406) werden einzelne Borsten mit Abstand voneinander auf einem Trägerband aufgeklebt, wobei die Borsten in der Ebene des Trägerbandes liegen und dieses an einer Kante überragen. An dem überragenden Ende jeder Borste wird durch Erhitzen eine Verdickung angeformt. Das Trägerband wird dann zu einem Formkörper gewickelt und der Wickel mit den freien Borstenenden voraus in eine Form getaucht, die zuvor mit einer flüssigen Kunststoffmasse ausgegossen wurde, um auf diese Weise den Bürstenkörper zu bilden. Das außerhalb der Form liegende Trägerband wird nach Zugabe eines Lösungsmittels für den Klebstoff abgezogen, wodurch die zunächst am Trägerband festgeklebten Borsten freigelegt werden. Anschließend wird der ausgehärtete Bürstenkörper aus der Form entnommen. Dieses Verfahren ist außerordentlich arbeits- und zeitaufwendig und ist mit den heutigen Anforderungen an eine automatische Serienfertigung in keiner Weise vereinbar.

Die Auszugsfestigkeit der Borsten an dem fertigen Erzeugnis wird zwar durch die Verdickung an dem eingebetteten Borstenende günstig beeinflußt, doch ist die Einbettung auf der übrigen Länge der Borsten nicht hinreichend gewährleistet. Beim Eintauchen der Verdickung weicht die Kunststoffmasse aufgrund der Oberflächenspannung aus. Selbst wenn sie bei ausreichend niedriger Viskosität hinter der Verdickung wieder zurückfließt, verbleibt aufgrund der Oberflächenspannung um die Borste eine kraterförmige Vertiefung, in deren Bereich die Borste nicht eingebettet ist. Um die notwendige Auszugsfestigkeit zu erreichen, muß die Einbettungslänge entsprechend groß sein. Unabhängig davon bleibt das Problem bestehen, daß sich in der kraterförmigen Vertiefung Verunreinigungen sammeln und Bakterien einnisten.

Der Erfindung liegt die Aufgabe zugrunde, Borstenwaren, deren Borstenbesatz aus einzeln stehenden Borsten besteht, dahingehend weiterzuentwickeln, daß ein schnelles Abtrocknen der Bürste gewährleistet ist und auf diese Weise dem Einnisten und Wachstum von Bakterien und der Einlagerung von Verunreinigungen erfolgreich begegnet wird, andererseits eine freie Gestaltungsmöglichkeit für die Borstengeometrie gegeben ist, die die Erzielung unterschiedlicher Gebrauchseigenschaften gestattet.

Diese Aufgabe wird erfindungsgemäß dadurch gelöst, daß der Borstenbesatz aus einzeln und eng stehenden, einander nicht berührenden Borsten besteht, deren Abstand voneinander im Bereich des 0,5-fachen bis 4,0-fachen des Borstendurchmessers liegt und die durch Umspritzen im Borstenträger befestigt und im Borstenträger auf einer Länge eingebettet sind, die kleiner als der 4-fache Borstendurchmesser ist.

Die heutige Kunststofftechnologie ermöglicht ein übergangsloses Befestigen auch einzelner Borsten kleinen Durchmessers auf einer ebenen Fläche, nämlich der des Borstenträgers. Dies geschieht im Wege des Spritzgießens durch Umspritzen der Borstenenden mit der Kunststoffmasse. Durch den Spritzdruck beim Umspritzen der Borsten ist gewährleistet, daß es um die Borste herum keine Vertiefung bildet, die Borste vielmehr auf der gesamten Einbettungslänge im Borstenträger fest umschlossen ist. Hinzukommt, daß die Spritzgießmasse aufgrund des Spritzdrucks in stets vorhandene Oberflächenrauhigkeiten der Borste eindringt, was zur besseren Verankerung der Borste beiträgt. Die notwendige Auszugsfestigkeit läßt sich also mit einer minimalen Einbettungslänge erreichen, die in einem Bereich liegt, der kleiner als das Vierfache des Borstendurchmessers ist. Gerade bei Einzelborsten kann -im Gegensatz zu Bündeln- das Entstehen von Ausnehmungen, Vertiefungen od. dgl. vermieden werden, wohingegen bei Bündeln wegen der größeren aufzuschmelzenden Masse und/oder der unkontrollierbaren Abkühlung aufgrund eben dieser größeren Massen eine glatte Trägeroberfläche kaum zu erzielen ist. Hinzu kommt, daß bei Bündeln eine ausreichende Auszugsfestigkeit nur dann gewährleistet ist, wenn alle Borsten eines Bündels am befestigungsseitigen Ende aufgeschmolzen und miteinander verbunden werden, wodurch sich eine Verdickung bildet, die wegen ihrer entsprechenden Masse zu den vorgenannten negativen Effekten führt. Diese Nachteile treten bei Einzelborsten im Bereich ihrer Befestigung nicht auf. Hinzu kommt, daß die Einzelborsten in einem solchen Abstand im Bereich des 0,5- bis 4-fachen des Borstendurchmessers voneinander angeordnet werden können, daß zwischen den Borsten sich weder Bakterien einnisten, noch dort vermehren können und sich ferner Schmutz (Plaque-, Pflegemittel- oder Auftragsmittelreste) nicht festsetzen können. Die Zwischenräume lassen sich problemlos ausspülen.

Eine solchermaßen aufgebaute Bürste trocknet in kurzer Zeit ab, womit den genannten Gefahren gleichfalls wirksam begegnet ist. Hinzu kommt, daß auch die Borste selbst keine oder allenfalls wenig Flüssigkeit aufnimmt und diese beim Abtrocknen wieder abgibt, so daß sie nach dem Gebrauch in kurzer Zeit wieder ihre ursprünglichen Festigkeitseigenschaften zurückgewinnt. Durch den wenn auch kleinen Abstand der Borsten entstehen Kanäle, die zur Aufnahme und Halterung von flüssigen bis pastösen Auftragsmitteln, z.B. Farben, Lacken, Wimperntusche, oder von Reinigungs- und Poliermitteln, wie Zahnpasten, Gelen, Polierpasten od. dgl. dienen.

Die jeweiligen Gebrauchseigenschaften werden ausschließlich durch die Geometrie der Borsten selbst (Durchmesser und Länge) und deren Werkstoff (Polyamid, Polyester etc.) sowie durch die Geometrie der Anordnung (mehr oder weniger dicht, jedenfalls aber stets mit Abstand) bestimmt.

Die Gebrauchseigenschaften und die Erzielung bestimmter Reinigungs- und/oder Massagewirkungen ist ferner dadurch möglich, daß die einzelnen Borsten oder Gruppen von Einzelborsten unterschiedliche Länge aufweisen und ihre freien Enden auf einer gekrümmten oder gestuften Hüllfläche liegen.

Mit dieser Ausbildung wird insbesondere gewährleistet, daß beispielsweise bei Zahnbürsten einzelne längere Borsten wirksam in die beispielsweise Interdentalräume eindringen, während die kürzeren Borsten an den Zahnflächen wirksam werden. Die unterschiedlich langen Borsten führen bei der Reinigungsbewegung auch zum unterschiedlichen Ausfedern und Rückspringen der Borsten beim Gleiten über die Zahnflächen, während die kürzeren Borsten eher mit ihren Enden wirksam werden. Dadurch läßt sich ein mehr oder weniger kratzender bzw. streichender Effekt erreichen. Auch dies kann wiederum durch unterschiedliche Abstände der Borsten innerhalb des Borstenbesatzes unterstützt werden, womit ein unterschiedliches Ausfedern und Rückfedern der Borsten verbunden ist. Die Steifigkeit des gesamten Borstenbesatzes läßt sich nicht allein durch die Dimensionierung der Borste (Durchmesser, Länge) und den Werkstoff, sondern vor allem auch durch den Abstand der Borsten in feinen Abstufungen variieren.

Es können die Borsten auch zu Gruppen zusammengefaßt sein und der Abstand der Borsten einer Gruppe gleich, jedoch von dem der anderen Gruppe verschieden sein. So kann beispielsweise bei einer Zahnbürste der Kopf- oder Randbereich eine größere Borstendichte aufweisen als der mittlere Bereich.

Wie schon angedeutet, können die Borsten auch unterschiedliche Steifigkeit, z.B. unterschiedliche Durchmesser, aufweisen, wobei auch hier wieder Borstengruppen unterschiedlicher, innerhalb der Gruppe aber gleicher Steifigkeit vorgesehen sein können.

Es ist an sich bekannt, Monofile für Borsten mit strukturierten Oberflächen, abrasiv wirkenden Einlagerungen, außenseitiger Beflockung etc. auszustatten oder aber die Monofile zu profilieren, z.B. zu wellen od. dgl., um andere oder zusätzliche Reinigungseffekte zu erreichen, die mit dem einfachen linearen oder glattwandigen Monifil nicht möglich sind. Diese Maßnahmen kommen bei einem Bündel aufgrund der Anlage der Borsten aneinander nur unzureichend zur Wirkung. Anders bei der erfindungsgemäß ausgebildeten Bürste mit einzeln stehenden Borsten, da hier größere Teile der Mantelfläche im Bereich der freien Enden während der Reinigungsbewegung wirksam werden.

Schließlich ist es bekannt (EP 0 471 312) die Borsten eines Bündels an ihrem freien Ende zu formen, insbesondere mit einer sphärischen Verdickung zu versehen. Auch die hiermit angestrebten besonderen Effekte werden durch den dichten Borstenstand im Bündel nur unzureichend verwirklicht, wohingehen bei der erfindungsgemäßen Bürste das freie Ende der Einzelborste ungehindert zur Wirkung kommt, so daß die Formgebung des freien Endes, z.B. durch Verrunden, Konifizieren oder Anbringen einer sphärischen Verdickung, ihre Wirkung voll entfalten kann.

In vorteilhafter Ausführung sind die Borsten an dem Borstenträger auf einer Länge eingebettet, die etwa dem 1,5-fachen des Borstendurchmessers entspricht. Durch die geringe Einbettungslänge ergibt sich der große Vorteil, daß die Bauhöhe des Borstenträgers sehr gering sein kann, was beispielsweise bei Zahnbürsten, insbesondere Kinderzahnbürsten von großer Wichtigkeit ist.

Der Abstand der Borsten voneinander wird üblicherweise das 1,5- bis 2-fache des Borstendurchmessers betragen. Vorzugsweise kann der Abstand aber auch kleiner als der Borstendurchmesser sein.

Nachstehend ist die Erfindung anhand von in der Zeichnung wiedergebenen Ausführungsbeispielen beschrieben. In der Zeichnung zeigen:
- Figur 1:: eine schematische Darstellung eines Ausschnittes einer Bürste;
- Figuren 2 bis 5:: der Figur 1 ähnliche Ansichten einiger weiterer Ausführungsbeispiele;
- Figuren 6 bis 8:: je eine vergrößerte Ansicht einer Einzelborste im Bereich des nutzungsseitigen Endes;
- Figuren 9 bis 11:: je einen Teilschnitt einer Einzelborste;
Die Figuren 1 bis 5 zeigen jeweils einen Borstenträger 1, z.B. aus Kunststoff, sowie an diesem einzeln stehend befestigte Borsten 2. Sie weisen bei diesem Ausführungsbeispiel an ihrem befestigungsseitigen Ende eine kugel- oder linsenförmige Verdickung 3 auf, die beispielsweise durch Aufschmelzen des Borstenendes erhalten wird. Mit diesem verdickten Ende 3 sind die Borsten 2 im Borstenträger verankert. Dies geschieht durch Einspritzen bzw. Umspritzen in der herkömmlichen Spritzgießtechnik. Statt der Verdickung können die Borsten aber auch an ihrem befestigungsseitigen Ende einen Grat aufweisen, der beim Zuschneiden der Borsten ohnehin entsteht, üblicherweise aber unerwünscht ist. Hier kann er sogar ausgeprägt erzeugt werden, um die einzelne Borste zu verankern.

Bei dem Ausführungsbeispiel gemäß Figur 2 besteht der Borstenbesatz aus Einzelborsten unterschiedlicher Länge, nämlich kürzeren Borsten 4 und längeren Borsten 5, die gegebenenfalls gruppenweise angeordnet sind.

Die Ausführungsform nach Figur 3 weist am Borstenträger 1 wiederum unterschiedlich lange Borsten 2 auf, die in diesem Fall gleichmäßig abgestuft sind.

Während bei den vorgenannten Ausführungsbeispielen die Borsten 2 abstandsgleich angeordnet sind, zeigt Figur 4 eine Ausführungsform, bei dem die einzeln stehenden Borsten wieder gruppenweise angeordnet sind, wobei sie innerhalb der Gruppe gleichen Abstand aufweisen. So sind die Borsten 6 auf einem größeren, die Borsten 7 hingegen auf einem kleineren Abstand angeordnet.

Figur 5 zeigt ein Ausführungsbeispiel mit Borsten 8 kleineren Querschnittes und Borsten 9 größeren Querschnittes, wobei jeweils die dünneren und die dickeren Borsten untereinander in gleichem Abstand angeordnet sind.

Figur 6 zeigt eine vergrößerte Teilansicht einer Einzelborste mit zylindrischem Querschnitt und einer sphärisch verrundeten Kuppe 10, die das nutzungsseitige Ende bildet. Bei dem Ausführungsbeispiel gemäß Figur 7 ist das nutzungsseitige Ende 11 konisch geformt, während Figur 8 eine Borste 2 mit einer kugelförmigen Verdickung am nutzungsseitigen Ende zeigt. Dadurch, daß die Borsten einzeln stehend angeordnet sind, kann -im Gegensatz zur bündelweisen Anordnung- das nutzungsseitige Ende mit seiner gesamten konturierten Oberfläche und auch der Mantelfläche wirksam werden.

Figur 9 zeigt eine Borste 2 mit konturierter Oberfläche 13 mit gegebenenfalls abrasiver Wirkung, die wiederum durch die solitäre Anordnung der einzelnen Borsten ihre Wirksamkeit auf einer großen Länge entfalten kann. Bei dem Ausführungsbeispiel gemäß Figur 10 besteht die Borste 2 aus einem Schaft 14 z.B. aus Kunststoff, und einer beispielsweise abrasiven Beschichtung 15. Im Gegensatz dazu zeigt Figur 11 eine Ausführungsform, bei der der Schaft 14 der Borste 2 mit feinen Fasern 16 beflockt ist.

## Patentansprüche

1. Borstenware, z.B. Bürste, Pinsel od. dgl., die während des Gebrauchs Feuchtigkeit ausgesetzt ist und einen Borstenträger sowie einen Borstenbesatz aufweist, der aus einzeln und eng stehenden, einander nicht berührenden Kunststoffborsten besteht, deren Abstand voneinander im Bereich des 0,5-fachen bis 4,0-fachen des Borstendurchmessers liegt und die durch Umspritzen im Borstenträger befestigt und im Borstenträger (1) auf einer Länge eingebettet sind, die kleiner als der 4-fache Borstendurchmesser ist.

2. Borstenware nach Anspruch 1, dadurch gekennzeichnet, daß die Einzelborsten (2) oder Gruppen (4, 5; 6, 7) von Einzelborsten unterschiedliche Länge aufweisen und ihre freien Enden auf einer gekrümmten oder gestuften Hüllfläche liegen.

3. Borstenware nach Anspruch 1 oder 2, dadurch gekennzeichnet, daß die Borsten (6, 7) innerhalb des gesamten Borstenbesatzes in unterschiedlichem Abstand voneinander angeordnet sind.

4. Borstenware nach Anspruch 3, dadurch gekennzeichnet, daß wenigstens zwei Gruppen von Borsten (6, 7) vorgesehen sind, und der Abstand der Borsten (6) einer Gruppe gleich, jedoch von dem der anderen Gruppe (7) verschieden ist.

5. Borstenware nach einem der Ansprüche 1 bis 4, dadurch gekennzeichnet daß die Borsten (8, 9) unterschiedliche Steifigkeit, z.B. unterschiedlichen Durchmesser, aufweisen.

6. Borstenware nach Anspruch 5, dadurch gekennzeichnet, daß wenigstens zwei Gruppen von Borsten (8, 9) vorgesehen sind, und die Steifigkeit der Borsten einer Gruppe gleich, jedoch von der der anderen Gruppe verschieden ist.

7. Borstenware nach einem der Ansprüche 1 bis 6, dadurch gekennzeichnet, daß zumindest ein Teil der Borsten (2) an ihrer Mantelfläche strukturiert (13), beflockt (16) oder beschichtet (15) ist.

8. Borstenware nach einem der Ansprüche 1 bis 7, dadurch gekennzeichnet, daß die Borsten (2) an ihren freien Enden geformt, z.B. verrundet (10), konifiziert (11) oder mit einer sphärischen Verdickung (12) versehen sind.

9. Borstenware nach Anspruch 1, dadurch gekennzeichnet, daß die Borsten (2) an dem Borstenträger (1) auf einer Länge eingebettet sind, die etwa das 1,5-fache des Borstendurchmessers beträgt.

10. Borstenware nach einem der Ansprüche 1 bis 9, dadurch gekennzeichnt, daß die Borsten (2) in einem Abstand voneinander angeordnet sind, der kleiner als der Borstendurchmesser ist.

## Claims

1. Brushware, e.g. brush, paintbrush, etc., which is exposed to moisture during use and which has a bristle carrier and a bristle facing comprising single, closely juxtaposed, non-contacting plastic bristles, whose mutual spacing is 0.5 to 4.0 times the bristle diameter and which are fixed in the bristle carrier by moulding and are embedded in the bristle carrier (1) to a length smaller than 4 times the bristle diameter.

2. Brushware according to claim 1, characterized in that the single bristles (2) or groups (4, 5; 6, 7) of single bristles have different lengths and their free ends are located on a curved or stepped envelope surface.

3. Brushware according to claim 1 or 2, characterized in that, within the overall bristle facing, the bristles (6, 7) have different mutual spacings.

4. Brushware according to claim 3, characterized in that at least two groups of bristles (6, 7) are provided and the spacing of the bristles (6) within a group is the same, but differs from that of the other group (7).

5. Brushware according to one of the claims 1 to 4, characterized in that the bristles (8, 9) have a different stiffness, e.g. different diameter.

6. Brushware according to claim 5, characterized in that at least two groups of bristles (8, 9) are provided and the stiffness of the bristles of one group is the same, but different from that of the other group.

7. Brushware according to one of the claims 1 to 6, characterized in that at least part of the bristles (2) are structured (13), flocked (16) or coated (15) on their circumferential surface.

8. Brushware according to one of the claims 1 to 7, characterized in that the bristles (2) are shaped on their free ends, e.g. rounded (10), given a conifer shape (11) or provided with a spherical thickening (12).

9. Brushware according to claim 1, characterized in that the bristles (2) are embedded on the bristle carrier (1) over a length representing approximately 1.5 times the bristle diameter.

10. Brushware according to one of the claims 1 to 9, characterized in that the bristles (2) are given a mutual spacing smaller than the bristle diameter.

## Revendications

1. Article de brosserie tel que brosse, pinceau ou similaire, exposé à l'humidité durant son utilisation et présentant un porte-brosse ainsi qu'une garniture de brosse composée de poils synthétiques implantés de manière individuelle et serrée et sans contact entre eux, la distance les séparant étant de l'ordre de 0,5 à 0,4 fois le diamètre du poil, poils fixés dans le porte-brosse par injection et encastrés dans le porte-brosse (1) sur une longueur inférieure à quatre fois le diamètre du poil.

2. Article de brosserie selon la revendication 1, caractérisé en ce que les poils individuels (2) ou groupes de poils individuels (4,5 ; 6,7) sont de longueur différente et en ce que leurs extrémités libres sont situées à l'intérieur d'une surface enveloppante incurvée ou étagée.

3. Article de brosserie selon la revendication 1 ou 2, caractérisé en ce que les poils (6,7) sont disposés à distance variable les uns des autres à l'intérieur de l'ensemble de la garniture de poils.

4. Article de brosserie selon la revendication 3, caractérisé en ce que l'on prévoit au moins deux groupes de poils (6,7) et en ce que la distance entre les poils (6) d'un groupe est identique, mais différente de celle de l'autre groupe (7).

5. Article de brosserie selon l'une quelconque des revendications 1 à 4, caractérisé en ce que les poils (8,9) présentent une rigidité différente, par exemple un diamètre différent.

6. Article de brosserie selon la revendication 5, caractérisé en ce que l'on prévoit au moins deux groupes de poils (8,9) et en ce que la rigidité des poils d'un groupe est identique, mais différente de celle de l'autre groupe.

7. Article de brosserie selon l'une quelconque des revendications 1 à 6, caractérisé en ce qu'au moins une partie des poils (2) sont structurés (13), floqués (16) ou enduits (15) sur leur surface d'enveloppe.

8. article de brosserie selon l'une quelconque des revendications 1 à 7, caractérisé en ce que les poils (2) sont conformés à leurs extrémités libres, par exemple en arrondi (10), en cône (11) ou présentent un épaississement sphérique.

9. Article de brosserie selon la revendication 1, caractérisé en ce que les poils (2) du porte-brosse (1) sont encastrés sur une longueur correspondant à environ 1,5 fois le diamètre du poil.

10. Article de brosserie selon l'une quelconque des revendications 1 à 9, caractérisé en ce que les poils (2) sont disposés espacés les uns des autres d'une distance inférieure au diamètre du poil.
